# EUROPÄISCHE PATENTSCHRIFT

(11) **EP 1 423 327 B1**
(45) Veröffentlichungstag und Bekanntmachung des Hinweises auf die Patenterteilung: **23.11.2005**
(21) Anmeldenummer: 02748332.0
(22) Anmeldetag: 05.03.2002
(51) Int. Cl.: B66D 1/74, F16G 11/12

(54) **SPANNVORRICHTUNG FÜR SEILE UND DERGLEICHEN**
TIGHTENING DEVICE FOR CABLES AND SIMILAR
DISPOSITIF DE TENSION POUR CABLES ET SIMILAIRES

(30) Priorität: 05.03.2001 DE 20103810 U; 08.09.2001 DE 20114840 U
(43) Veröffentlichungstag der Anmeldung: 02.06.2004
(73) Patentinhaber: Bitterolf, Ulrich, 87435 Kempten (DE)
(72) Erfinder: Bitterolf, Ulrich, 87435 Kempten (DE)
(74) Vertreter: Fiener, Josef
(86) Internationale Anmeldenummer: PCT/EP2002/002399
(87) Internationale Veröffentlichungsnummer: WO 2002/070393

(56) Entgegenhaltungen:
- DE-A- 2 500 731
- DE-A- 3 319 823
- DE-B- 1 041 671
- GB-A- 1 368 157
- US-A- 3 078 074
- US-A- 3 302 932
- US-A- 3 343 809
- US-A- 6 070 858

## Beschreibung

Spannvorrichtungen für Seile und dergleichen haben seit jeher eine zentrale Aufgabe bei der Arbeitserleichterung der Menschheit. Insbesondere sind hierbei Seilwinden und Flaschenzüge zu nennen.

Seilwinden wickeln ein Seil auf und haben je nach aufzuwickelnder Seillänge eine große Bauart und ein hohes Gewicht. Flaschenzüge wickeln zwar kein Seil auf, haben aber ebenfalls durch mehrere Umlenkrollen ein hohes Gewicht und eine große Bauart. In vielen Bereichen, in denen heute Seile zum Einsatz kommen, ist jedoch eine Spannvorrichtung mit kleinsten Abmessungen und kompakter Bauweise gewünscht (insbesondere beim Windsurf- und Segelsport).

Aus der DE-A-33 19 823 ist ein Mastfuß für Windsurfsegel mit einer Spannvorrichtung gemäß den oberbegrifflichen Merkmalen des Anspruches 1 bekannt.

Aus der DE 2500731 A1 ist eine Spannvorrichtung für Taue, Seile oder Drähte bekannt, wobei eine Klemmscheibe mit einander gegenüberliegenden Kegelflächen beschrieben wird, in die ein Abweiser hineinragt. Die Klemmscheibe kann dabei mit einer Kurbel angetrieben werden und zur Erhöhung des Reibungswiderstandes mit Profilierungen versehen sein. Die Spannvorrichtung soll sich hierbei insbesondere als Winsch für Segelyachten eignen, um damit ein schnelles Spannen eines Taues oder eines Seiles zu ermöglichen. Ein kontrolliertes Lösen des Seiles, beispielsweise ein Zurückspulen, ist hierbei jedoch nicht möglich, da sich das Seil aus der Klemmscheibe lösen würde.

Der Erfindung liegt daher die Aufgabe zugrunde, einen Mastfuß für Windsurfsegel mit einer Spannvorrichtung für Seile und dergleichen zu schaffen, der eine kontrollierte Kraftübertragung und eine, kompakte Bauart ermöglicht.

Diese Aufgabe wird gelöst mit den im Patentanspruch 1 aufgeführten Merkmalen. Weitere vorteilhafte Ausgestaltungen der Erfindung sind in den abhängigen Ansprüchen angegeben.

Mit der Erfindung wird erreicht, daß Seile wie bei Seilwinden definiert gespannt und entspannt werden, das Seil jedoch nicht aufgewickelt wird. Man fädelt das Seil lediglich an der Klemmscheibe ein und zieht das Seil über die Klemmscheibe an, bis das Seil gespannt ist. Sobald die Zugkraft zu groß wird, nutzt man einen Antrieb der Klemmscheibe, z.B. eine Hebelvorrichtung. Je nach Hebellänge können Kräfte übertragen werden, die weit über der Gewichtskraft des Ausübenden liegen.

Durch die erfindungsgemäß vorgesehene Führung, die am Umfang der Klemmscheibe dem Abweiser im wesentlichen gegenüberliegt, wird auch beim Rücklauf des Seiles eine sichere Umschlingung gewährleistet, so daß das lose Ende des Seiles oder dergleichen in die Klemmscheibe hineingeführt wird. Somit ist ein Spannen und Entspannen in beiden Drehrichtungen der Spannvorrichtung möglich, nämlich für das Spannen eines Windsurfsegels, das im Bedarfsfalle, beispielsweise zur Anpassung an die jeweiligen Windverhältnisse, geringfügig gefiert werden kann und dann später wiederum zur Anpassung an die Windverhältnisse dichter genommen werden kann. Das Seil bzw. das Tau oder Tampen wird dabei durch die Führung sicher in der Klemmscheibe gehalten. Die Führung kann dabei am Umfang der Klemmscheibe fest angeordnet sein, beispielsweise in Form einer zum Zentrum der Klemmscheibe hin ausgerichteten Federstahlzunge. Die Führung kann jedoch auch beweglich angeordnet sein, insbesondere schwenkbar an einem Hebel. Um sich hierbei möglichst exakt an den Verlauf des losen Endes des Seils anzupassen, ist die Führung als Rolle ausgebildet, wodurch auch der Seilverschleiß vermindert werden kann. Zu diesem Zweck kann die Führung auch am Umfang der Klemmscheibe zwischen die Keilflächen eingreifen und hierbei das lose Ende des Seils beaufschlagen. Die Führung ist dabei rohr- oder schlaufenförmig ausgebildet. In der Anwendungsform an einem Mastfuß eines Windsurfsegels ist dabei die Führung innerhalb des Mastfußes angeordnet, so daß sich eine besonders kompakte Bauform ergibt.

Durch Verwendung verschiedener Antriebe für die Klemmscheibe kann der Einsatzbereich erweitert werden. Je nach Einsatzbereich kann der Antrieb der Klemmscheibe durch einen Ratschenmechanismus, eine Kurbel oder einen sonstigen elektrischen oder mechanischen Antrieb erfolgen. Eine bevorzugt vorgesehene Riffelung oder Profilierung der Klemmscheibe hat den Vorteil, daß das Seil beim Spannen fest greift und ein leichtes Abrollen des Seilendes ermöglicht. Die Sicherheit der Kraftübertragung wird dadurch erhöht. Außerdem wird dabei das Seil geschont und dessen Lebensdauer gesteigert.

Ein Ausführungsbeispiel wird anhand der Zeichnungen erläutert. Hierbei zeigen :
- Fig. 1: eine Spannvorrichtung mit Last;
- Fig. 2: eine Seiten-Teilansicht in der Ebene der Klemmscheibe, die den Seilverlauf verdeutlicht; und
- Fig. 3: eine Seiten-Teilansicht in der Ebene des Ratschenantriebs, die den Hebelmechanismus verdeutlicht.

Fig. 1 zeigt ein Beispiel einer Spannvorrichtung. An einer Halterung 2 mit einer öse 15 wird die Spannvorrichtung befestigt. Die Öse 15 ist bevorzugt in gleicher Vertikalebene wie der Seilverlauf angeordnet, um Kippmomente zu vermeiden. Dazu ist die Halterung 2 im Bereich der Öse 15 zur Klemmscheibe 6 abgekröpft. Das Seil 4 ist an einer Last 1 befestigt und wird auf eine Klemmscheibe 6 geführt. Dadurch ist die Last 1 mit der Halterung 2 verbunden. Die Halterung 2 weist dabei eine Achse 3 auf. Auf der Achse 3 ist neben der Klemmscheibe 6 eine Ratschenzahnscheibe 7 und ein Hebel 5 montiert (vgl. Fig. 3). Ein Klinkenelement 8 ist am Hebel 5 fixiert und ein Rastelement 9 ist an der Halterung 2 gelagert.

Fig. 2 verdeutlicht den Seilverlauf. An dem Seil 4 ist die Last 1 befestigt. Das Seil, 4 wird auf die Klemmscheibe 6 geführt. Das Seil 4 verkeilt sich durch Zugkraft am losen Ende auf der Klemmscheibe 6. Durch Rotation der Klemmscheibe 6 wird das Seil 4 aufgewickelt. Nach ca. 300° entkeilt der Abweiser 10 das Seil 4. Das Seil 4 wird somit abgerollt und lose. Die Keilflächen auf der Klemmscheibe 6 sind so beschaffen, daß das Seil 4 je nach Reibungszahl sicher klemmt und ein Abrollen ermöglicht, ohne dabei das Seil zu beschädigen.

Wesentlich ist hierbei die Anordnung einer Führung 20 am Umfang der Klemmscheibe 6, so daß die Führung 20 im wesentlichen dem Abweiser 10 gegenüberliegt. Die Führung 20 kann dabei fest angeordnet sein, insbesondere in Art einer Zunge, wie dies im unteren Bereich der Halterung 2 angedeutet ist. Die Führung 20 kann jedoch auch beweglich angeordnet sein, insbesondere schwenkbar an einem Hebel 21. Hierdurch kann die Führung 20 sogar zwischen die Keilflächen der Klemmscheibe 6 eingreifen und sich besonders genau an den Seilverlauf anschmiegen. Bevorzugt trägt hierbei der Hebel 21 im Eckbereich eine Rolle 22, die an dem losen Ende des Seiles 4 anliegt. Hierdurch kann eine exakte Anpressung und Anschmiegung an den Seilverlauf erreicht werden. Die hier in zwei Alternativen (feststehend bzw. schwenkbeweglich) dargestellte Führung 20 ist rohr- oder schlauchförmig ausgebildet, wobei das lose Ende des Seils 4 in dieser Führung 20 verläuft. Die Führung 20 liegt hierbei im wesentlichen dem Abweiser 10 gegenüber, so daß das lose Ende des Seils 4 exakt zwischen diesen Bauteilen 10 und 20 geführt ist. Wie oben angedeutet, soll sich hierbei die Bezeichnung "Seil" auch auf Drähte, Taue und dergleichen beziehen, insbesondere im Segelsport für sogenannte Tampen.

Fig. 3 verdeutlicht eine Antriebsart für die Klemmscheibe 6, hier über einen Hebelmechanismus. Die oben genannte Klemmscheibe 6 ist mit der Ratschenzahnscheibe 7 fest verbunden. Durch das Rastelement 9 mit einer Feder 13 ist die Klemmscheibe 6 in Linksrichtung (Gegenuhrzeigersinn) gesperrt und läßt sich nur in Rechtsrichtung (Uhrzeigersinn) bewegen (anspannen). Die Kraftübertragung des Hebels 5 auf das Ratschenzahnrad 7 erfolgt über das Klinkenelement 8, das ebenfalls von einer Feder beaufschlagt ist. In Rechtsrichtung erfolgt die Kraftübertragung zum Anspannen, während in Linksrichtung das Seil 4 definiert gelockert bzw. entspannt werden kann, um dann ggf. mit dem Hebel 5 zum erneuten Anspannen wieder in die Ausgangslage gebracht zu werden.

Wesentlich ist hierbei, daß ein definiertes Spannen und Entspannen des Seils 4 in Stufen möglich ist, wie dies der jeweilige Benutzer am Windsurfsegel wünscht. Durch die hier vorgeschlagene Führung 20 wird sicher verhindert, daß sich das Seil 4 aus der Klemmscheibe 6 unkontrolliert lösen kann. Vielmehr wird die Umschlingung sicher gewährleistet, da bei Rücklauf des Seils 4 dieses lose Ende durch die Führung 20 in die Klemmscheibe 6 hineingeführt wird. Durch die bewegliche Anordnung der Führung 20, insbesondere an einem Hebel und/oder in Rollenform, wird eine Anschmiegung oder Anpressung an den Seilverlauf erzielt, so daß der Seilverschleiß und die Reibungsverluste beim Antrieb vermindert werden.

## Patentansprüche

1. Mastfuß für ein Windsurfsegel mit einer Spannvorrichtung für Seile und dergleichen, wobei die Spannvorrichtung an dem Mastfuß eines Windsurfsegels angeordnet ist, **dadurch gekennzeichnet, dass**
die Spannvorrichtung mit einer Klemmscheibe (6) und einem dazwischen eingreifenden Abweiser (10) versehen ist, wobei das Seil (4) zwischen dem Abweiser (10) und einer am Umfang der Klemmscheibe (6) angeordneten Führung (20) geführt ist, sowie die Führung (20) rohr- oder schlauchförmig ausgebildet ist, in der das lose Ende des Seils (4) geführt ist, und innerhalb des Mastfußes angeordnet ist.

2. Mastfuß nach Anspruch 1, **dadurch gekennzeichnet, dass** die Führung (20) zwischen Keilflächen der Klemmscheibe (6) eingreift und das Seil (4) beaufschlagt.

3. Mastfuß nach Anspruch 1 oder 2, **dadurch gekennzeichnet, dass** zum Antrieb der Klemmscheibe (6) ein Ratschenhebel (5, 7), eine Kurbel oder ein elektrischer Antrieb vorgesehen ist.

4. Mastfuß nach einem der Ansprüche 1 bis 3, **dadurch gekennzeichnet, dass** die Klemmscheibe (6) auf ihren Keilflächen eine Profilierung aufweist.

## Claims

1. A mast base for a windsurfing sail, comprising a tightening device for cables and the like, wherein the tightening device is arranged at the mast base of a windsurfing sail,
**characterized in that**
the tightening device is provided with a clamping disk (6) and a deflector (10) engaging there between, wherein the cable (4) is guided between the deflector (10) and a guiding element (20) arranged on the circumference of the clamping disk (6), and the guiding element (20) is provided with a pipe-like or tubular configuration in which the loose part of the cable (4) is guided, and being arranged within the mast base.

2. A mast base as claimed in claim 1, **characterized in that** the guiding element (20) engages between wedge surfaces of the clamping disk (6) and acts on the cable (4).

3. A mast base as claimed in claim 1 or 2, **characterized in that** a ratchet lever (5, 7), a crank or an electric drive is provided for driving the clamping disk (6).

4. A mast base as claimed in one of the claims 1 to 3, **characterized in that** the clamping disk (6) is provided on its wedge surfaces with a profiling.

## Revendications

1. Pied de mât pour une voile de planche à voile avec un dispositif de tension de câbles ou similaires, dans lequel le dispositif de tension est disposé sur le pied de mât d'une voile de planche à voile, **caractérisé en ce que** le dispositif de tension est doté d'un disque de serrage (6) et d'un élément déflecteur (10) qui se met en prise dans celui-ci, le câble (4) étant guidé entre l'élément déflecteur (10) et un guide (20) disposé sur la circonférence du disque de serrage (6), lequel guide (20) est en forme de tube ou de tuyau, dans lequel l'extrémité libre du câble (4) est guidée, et disposé à l'intérieur du pied du mât.

2. Pied de mât selon la revendication 1, **caractérisé en ce que** le guide (20) se met en prise entre des surfaces en coin du disque de serrage (6) et agit sur le câble (4).

3. Pied de mât selon la revendication 1 ou 2, **caractérisé en ce qu'**un levier à cliquet (5, 7), une manivelle ou un moteur électrique est prévu pour entraîner le disque de serrage (6).

4. Pied de mât selon l'une quelconque des revendications 1 à 3, **caractérisé en ce que** le disque de serrage (6) est profilé sur ses surfaces en coin.
